# EUROPÄISCHE PATENTSCHRIFT

(11) **EP 0 984 168 B1**
(45) Veröffentlichungstag und Bekanntmachung des Hinweises auf die Patenterteilung: **15.09.2004**
(21) Anmeldenummer: 99112866.1
(22) Anmeldetag: 03.07.1999
(51) Int. Cl.: F15B 13/08, F15B 21/08

(54) **Ventilanordnung mit mindestens einer aus mehreren elektrisch betätigbaren Ventilen bestehenden Ventileinheit**
Valve arrangement with at least one valve unit consisting of several electrically-actuated valves
Arrangement de soupapes avec au moins une unité composée de plusieurs soupapes à actionnement électrique

(30) Priorität: 05.09.1998 DE 19840597
(43) Veröffentlichungstag der Anmeldung: 08.03.2000
(73) Patentinhaber: Festo AG & Co, 73734 Esslingen (DE)
(72) Erfinder: Ruckwied, Dieter, 73098 Rechberghausen (DE); Waldeck, Christian, 73760 Ostfildern (DE)
(74) Vertreter: Vetter, Hans, Dipl.-Phys. Dr.

(56) Entgegenhaltungen:
- DE-A- 19 526 459
- DE-C- 4 413 657
- DE-U- 9 211 109
- US-A- 5 184 648
- US-A- 5 222 524
- US-A- 5 474 108
- US-A- 5 495 871

## Beschreibung

Die Erfindung betrifft eine Ventil anordnung mit mindestens einer aus mehreren elektrisch betätigbaren Ventilen bestehenden Ventileinheit, die eine elektronische Steuereinrichtung besitzt, die über Steuerleitungen mit den elektrischen Antrieben der Ventile verbunden ist.

Eine derartige Ventilanordnung ist beispielsweise aus der DE 195 26 459 bekannt, wobei die elektronische Steuereinrichtung als Busstation ausgebildet ist, die über einen Bus von einer Zentralstation steuer- und einstellbar bzw. programmierbar ist. Derartige Busstationen besitzen häufig Bedienteile, um unabhängig von der Zentralstation manuelle Einstellungen und einfache Programmierungen vornehmen zu können, beispielsweise die Einstellung von Adressen und/oder die Einstellung der zu steuernden Ventile. In der praktischen Anwendung sind jedoch die Ventileinheiten oft schwer zugänglich, oder die Lichtverhältnisse sind schlecht, so dass eine Einstellung und Programmierung von Bedienelementen nur in sehr aufwändiger und umständlicher Weise möglich ist. Ein weiterer Nachteil besteht darin, dass bei einem Austausch einer mit einem solchen Bedienteil versehenen Ventileinheit oder Busstation zur Reparaturzwecken die gesamten Einstellungen neu durchgeführt werden müssen.

Aus der US-A-5 495 871 sind Ventile bekannt, die jeweils eine ansteckbare elektronische Steuereinrichtung besitzen. Einstell- und/oder Programmierteile sind jedoch nicht vorgesehen, so dass entweder eine feste Programmierung oder eine Programmierung über ein externes Steuerteil, beispielsweise einen PC erfolgen muss.

Weiterhin ist aus der US-A-5 222 524 eine Ventilanordnung mit mehreren Ventilen bekannt, jedoch sind diese nicht mit einer elektronischen Steuereinrichtung versehen. Die Steuersignale werden über eine Multipolsteckanordnung zugeführt, wobei die einzelnen Leitungen variabel über Steckpins mit den einzelnen Ventilen verbindbar sind.

Eine Aufgabe der vorliegenden Erfindung besteht somit darin, eine Ventilanordnung der eingangs genannten Gattung zu schaffen, deren elektronische Steuereinrichtung einfach bei günstigen Verhältnissen eingestellt bzw. programmiert werden kann.

Diese Aufgabe wird erfindungsgemäß dadurch gelöst, dass ein die elektronische Steuereinrichtung enthaltendes Gehäuse oder Gehäuseteil mit einem lösbar einsteckbaren Programmierteil für die elektronische Steuereinrichtung versehen ist.

Der Vorteil der erfindungsgemäßen Lösung besteht insbesondere darin, dass zum Einstellen oder Programmieren das Programmierteil abgenommen und bei guten Lichtverhältnissen, beispielsweise auf dem Schreibtisch, eingestellt werden kann. Die Einstellung kann so beispielsweise auch nach der Installation der Ventilanordnung erfolgen. Ein weiterer Vorteil besteht darin, daß beim Tausch einer Ventileinheit im Reparaturfall die Einstellung durch das austauschbare Programmierteil erhalten bleibt und nicht neu erfolgen muß. Es muß lediglich das bisherige Programmierteil in das neue Gerät eingesteckt werden.

Durch die in den Unteransprüchen aufgeführten Maßnahmen sind vorteilhafte Weiterbildungen und Verbesserungen der im Anspruch 1 angegebenen Ventilanordnung möglich.

Zur Einstellung oder Programmierung ist das Programmierteil entweder mit Einstellschaltern versehen, oder aber es besitzt einen durch einen Rechner programmierbaren Speicher, beispielsweise einen EPROM, einen EEPROM oder dgl. Auch im letzteren Falle kann dieses Programmierteil entnommen und bei guten Lichtverhältnissen an einem Rechner oder einer sonstigen Programmiereinheit programmiert werden.

Das Programmierteil ist zweckmäßigerweise mit einem elektrischen Verbindungsstecker versehen, der beim Einstecken des Programmierteils in die Ventileinheit die elektrischen Verbindungen herstellt. Dieser Verbindungsstecker kann auch bei einem enthaltenen programmierbaren Speicher als Anschluß für den programmierenden Rechner dienen.

In einer vorteilhaften Ausgestaltung der Erfindung sind die Ventile jeder Ventileinheit durch ein plattenartiges Gehäuseteil überdeckt, das die elektronische Steuereinrichtung sowie die elektrischen Anschlüsse aufweist. Die elektronische Steuereinrichtung ist dabei vorzugsweise als von einer Zentralstation über einen Bus gesteuerte Busstation ausgebildet.

Die Busstation weist in einer weiteren vorteilhaften Ausgestaltung der Erfindung wenigstens einen seriellen Anschluß auf, der über ein Verbindungskabel mit einem Seriell/Parallel-Wandler wenigstens einer weiteren Ventileinheit und/oder wenigstens eines Eingangsmoduls zur Erfassung von Steuersignalen verbindbar ist, wobei der Seriell/Parallel-Wandler über Steuerleitungen mit den elektrischen Antrieben der Ventile dieser wenigstens einen weiteren Ventileinheit zur Steuerung der elektrischen Antriebe dieser Ventile durch die Busstation und/oder über Sensorleitungen mit den Sensoren verbunden ist.

Bei Erweiterung der Ventilanordnung durch eine zusätzliche Ventileinheit benötigt diese keine eigene Busstation, was bereits zu einer Kosteneinsparung führt. Die zusätzliche Ventileinheit braucht lediglich über das Verbindungskabel und die entsprechenden seriellen Anschlüsse mit der die Busstation aufweisenden zentralen Ventileinheit verbunden werden. Da die Steuerung der Ventile dieser zusätzlichen Ventileinheit über die Busstation erfolgt, muß lediglich diese auf die Erweiterung umgestellt werden, während die Zentralstation und der Bus von der Änderung nahezu unberührt bleiben. Eventuell ist eine neue Bus-Konfiguration notwendig.

Die mit der Busstation versehene zentrale Ventileinheit besitzt zweckmäßigerweise einen Steckverbindungsanschluß für den Bus, der elektrisch oder als Lichtleiteranschluß ausgeführt sein kann, so daß hier eine Verbindung durch einfaches Einstecken der Busleitung erfolgen kann.

Der wenigstens eine serielle Anschluß der zentralen Ventileinheit sowie wenigstens ein serieller Anschluß der wenigstens einen weiteren Ventileinheit oder des wenigstens einen Eingangsmoduls ist in vorteilhafter Weise als Steckanschluß für das Verbindungskabel ausgebildet, so daß eine zusätzliche Ventileinheit mittels des Verbindungskabels durch einfaches Stecken mit der zentralen Ventileinheit bzw. mit der Busstation verbunden werden kann. Jede Ventileinheit und jedes Eingangsmodul hat dabei zweckmäßigerweise zwei Steckanschlüsse, so daß weitere Ventileinheiten mühelos angesteckt werden können, ohne daß Verteiler erforderlich sind.

Die Steckanschlüsse und das wenigstens eine Verbindungskabel sind vorzugsweise auch zur Stromversorgung vorgesehen, so daß keine zusätzliche Verkabelung für die Stromversorgung erforderlich ist.

Die Ventile auch jeder weiteren Ventileinheit sind durch ein plattenartiges Gehäuseteil überdeckt, das den Seriell/Parallel-Wandler sowie die elektrischen Anschlüsse aufweist. Vorzugsweise kann das plattenartige Gehäuseteil der zentralen Ventileinheit auch noch ein Stromversorgungsteil enthalten, das die verschiedenen benötigten Spannungen zur Verfügung stellt.

Das plattenartige Gehäuseteil besitzt elektrische Steckanschlüsse für die einzelnen elektrischen Antriebe der Ventile, die so ausgebildet sind, daß beim Aufstecken des plattenartigen Gehäuseteils auf die aneinandergereihten Ventile die erforderlichen elektrischen Verbindungen automatisch hergestellt werden und auch hier keine Verkabelung erforderlich ist.

Ein Ausführungsbeispiel der Erfindung ist in der Zeichnung dargestellt und in der nachfolgenden Beschreibung näher erläutert. Es zeigen:
- Fig. 1: eine Ventilanordnung mit einer zentralen, eine Busstation aufweisenden Ventileinheit, an die zwei weitere Ventileinheiten über flexible Kabel angeschlossen sind, in einer perspektivischen Ansicht und
- Fig. 2: ein mit Einstellschaltern versehenes, lösbar in die zentrale Ventileinheit einsteckbares Programmierteil.

Bei der in Fig. 1 als Ausführungsbeispiel dargestellten Ventilanordnung besteht eine zentrale Ventilstation 10 aus sechs aneinandergereihten Plattenventilen 11 mit im wesentlichen rechteckförmigem Plattenumriß. An die beiden äußeren Plattenventile 11 dieses Plattenventilstapels ist jeweils noch eine entsprechend konturierte Endplatte 12 angereiht. Eine solche Ventileinheit ist beispielsweise aus der DE 44 13 657 bekannt und braucht daher nicht näher beschrieben zu werden. Jedes Plattenventil umfaßt beispielsweise ein Hauptventil und zwei zu dessen Ansteuerung dienende Vorsteuerventile, die durch elektrische Antriebe betätigbar sind, beispielsweise durch Elektromagnetanordnungen.

Die Anordnung von Plattenventilen 11 und Endplatten 12 wird von einem plattenartigen Gehäuseteil 13 überdeckt, das mittels Halteschrauben 14 an den beiden Endplatten 12 fixiert ist. Dieses Gehäuseteil 13 enthält eine Busstation 15, die über in einem Buskabel 16 angeordnete serielle Busleitungen mit einer nicht dargestellten Zentralstation verbindbar ist. An diese Zentralstation bzw. an die Busleitungen können selbstverständlich in üblicher Weise noch weitere Busstationen anderer Systeme oder Ventilanordnungen angeschlossen sein. Zur Verbindung der Busstation 15 mit dem Buskabel 16 ist dieses mit einem Stecker 17 versehen, der in eine Gegensteckvorrichtung 18 am Gehäuseteil 13 einsteckbar ist. Dieser Gehäuseanschluß kann prinzipiell elektrisch oder als Lichtleiteranschluß ausgeführt sein. Zur Steuerung der Plattenventile 11 ist die Busstation 15 über Steuerleitungen 19 mit den elektrischen Antrieben der einzelnen Plattenventile 11 verbunden. Hierzu enthält das Gehäuseteil 13 die erforderlichen nicht dargestellten Ventiltreiber.

Die Stromversorgung der zentralen Ventilstation 10 erfolgt über ein Versorgungskabel 20, das mittels eines Steckers 21 mit einer Versorgungs-Eingangsbuchse 22 am Gehäuseteil 13 verbindbar ist. Das Gehäuseteil 13 enthält ein nicht dargestelltes Stromversorgungsteil, das aus der über das Versorgungskabel 20 zur Verfügung gestellten Eingangsspannung von beispielsweise 24 Volt die erforderlichen Spannungen beispielsweise für die Busstation 15 zur Verfügung stellt.

Das plattenartige Gehäuseteil 13 besitzt weiterhin eine Ausgangsbuchse 23, über die weitere Ventilstationen 24, 25 an die zentrale Ventilstation 10 angeschlossen werden können. Diese weiteren Ventilstationen 24, 25 besitzen keine eigene Busstation, sondern es sind lediglich in den von der Gestalt her dem plattenartigen Gehäuseteil 13 ähnlichen plattenartigen Gehäuseteilen 28 Seriell/Parallel-Wandler 26 untergebracht, die jeweils über Steuerleitungen 27 mit den elektrischen Antrieben der Plattenventile 11 dieser weiteren Ventilstationen 24, 25 verbunden sind. Im übrigen sind diese weiteren Ventilstationen 24, 25 ähnlich der zentralen Ventilstation 10 aufgebaut, und gleiche oder gleichwirkende Bauteile sind mit denselben Bezugszeichen versehen und nicht nochmals beschrieben.

Jede der zusätzlichen Ventilstationen 24, 25 besitzt zwei Verbindungsbuchsen 29, wobei flexible Verbindungskabel 30 zur Verbindung der Ausgangsbuchse 23 mit einer Verbindungsbuchse 29 der Ventilstation 24 und einer weiteren Verbindungsbuchse 29 der Ventilstation 24 mit einer Verbindungsbuchse 29 der Ventilstation 25 vorgesehen sind. Ein nur teilweise dargestelltes Verbindungskabel an einer der Verbindungsbuchsen 29 der Ventilstation 25 soll andeuten, daß noch weitere, zusätzliche Ventilstationen angeschlossen werden können. Die flexiblen Verbindungskabel 30 enthalten serielle Leitungen zur Übertragung von Steuerbefehlen von der Busstation 15 zu den Seriell/Parallel-Wandlern 26 bzw. zu den elektrischen Antrieben der Plattenventile 11 der zusätzlichen Ventilstationen 24, 25. Selbstverständlich ist es auch möglich, Rückmeldungen, beispielsweise Sensorrückmeldungen zur Busstation 15, über diese seriellen Leitungen zu übertragen.

Hierzu können nicht dargestellte Eingangsmodule anstelle oder zusätzlich zu den weiteren Ventilstationen 24, 25 vorgesehen sein. Diese Eingangsmodule besitzen ähnlich wie die weiteren Ventilstationen 24, 25 Seriell/Parallel-Wandler 26, die mit verschiedenen Sensoren verbindbar sind, beispielsweise zur Überwachung der Endlagen oder sonstigen Positionen von Zylindern. Diese Eingangsmodule besitzen in ähnlicher Weise Verbindungsbuchsen 29, die entsprechend mit der zentralen Ventilstation 10 oder mit weiteren Ventilstationen 24, 25 verbunden werden können. Die erfaßten Sensorsignale werden dann jeweils in serielle Signale umgewandelt und über die flexiblen Verbindungskabel 30 der Busstation 15 zugeführt. Dabei ist es prinzipiell auch möglich, derartige Eingangsmodule mit zusätzlichen Ventilstationen zu kombinieren, das heißt, diesen zusätzlichen Ventilstationen können dann auch Sensorsignale zugeführt werden.

Weiterhin enthalten die flexiblen Verbindungskabel 30 Versorgungsleitungen, um von der zentralen Ventilstation 10 aus die weiteren Ventilstationen 24, 25 mit den notwendigen Betriebsspannungen zu versorgen. Aus diesem Grunde stellen die flexiblen Verbindungskabel 30 die einzigen Verbindungsleitungen dar und erübrigen eine sonstige Verkabelung.

Es ist zwar prinzipiell möglich, die Busstation 15 von der nicht dargestellten Zentralstation aus einzustellen und zu programmieren, jedoch hat es sich herausgestellt, daß eine lokale Einstellung und/oder Programmierung zweckmäßig und nützlich ist. Hierzu besitzt die zentrale Ventilstation 10 einen Steckplatz am plattenartigen Gehäuseteil 13, in den ein Speichermodul 31 lösbar einsteckbar ist. Zur Einstellung und/oder zur Programmierung der Busstation 15 wird das Speichermodul 31 herausgezogen und kann an einem Arbeitsplatz mittels eines Computers oder einer sonstigen Programmiereinrichtung programmiert und eingestellt werden. Danach wird es wieder in das Gehäuseteil 13 eingesteckt. Eine Änderung der Einstellung bzw. Programmierung ist zum Beispiel dann erforderlich, wenn eine zusätzliche Ventilstation hinzukommt, zur Einstellung der Busadresse, wenn sich die Zahl der Plattenventile 11 ändert, wenn sich die Funktionen einzelner Plattenventile ändern oder dgl. Das Speichermodul 31 besitzt hierzu einen nichtflüchtigen Speicher, beispielsweise einen EPROM, einen EEPROM oder einen batteriegepufferten Arbeitsspeicher. Die Steckkontakte des Speichermoduls 31 zur elektrischen Verbindung mit der Busstation 15 können gleichzeitig zur Verbindung mit der Programmiereinheit dienen. Die Busstation 15 kann auch zur selbständigen Ausführung von Steuerungsprogrammen ausgebildet sein, die unabhängig von einer Steuerung über die Zentralstation ablaufen können. Hierdurch wird eine dezentrale Automatisierung im Rahmen einer kleinen, flexiblen und preiswerten Lösung erreicht.

In Abwandlung des in Fig. 1 dargestellten Ausführungsbeispiels kann anstelle des Speichermoduls 31 auch das in Fig. 2 dargestellte Einstellmodul 32 dienen, das anstelle des Speichermoduls 31 in das Gehäuseteil 13 einsteckbar ist. Dieses Einstellmodul 32 enthält Einstellschalter 33, die als sogenannte Dip-Schalter oder Dil-Schalter ausgebildet sein können. Auch mittels dieser Einstellschalter 33 können Einstellungen und einfache Programmierungen vorgenommen werden, beispielsweise die Einstellung von Adressen oder dgl. Es ist selbstverständlich auch möglich, kombinierte Einsteckmodule vorzusehen, die sowohl Einstellschalter als auch Speicher enthalten. In jedem Falle wird das jeweilige Modul zur Einstellung bzw. Programmierung aus dem Gehäuseteil 13 herausgezogen, und die erforderlichen Einstellungen und Programmierungen können am Arbeitsplatz bei guten Platz- und Lichtverhältnissen durchgeführt werden.

Im dargestellten Ausführungsbeispiel enthalten die Ventilstationen 10, 24, 25 jeweils sechs Plattenventile 11.

Prinzipiell kann natürlich eine beliebige Anzahl von Plattenventilen 11 aneinandergereiht werden. Es ist lediglich erforderlich, entsprechend große Gehäuseteile 13, 28 vorzusehen, die die entsprechende Zahl von Plattenventilen 11 überdecken. Als zweckmäßig hat es sich dabei erwiesen, Gehäuseteile 13 bzw. 28 für Stapel von vier, sechs oder acht Plattenventilen vorzusehen.

Die Erfindung ist selbstverständlich nicht auf die Anwendung für Plattenventile 11 beschränkt, sondern kann auch für Ventilstationen eingesetzt werden, die andere Ventil-Reihenanordnungen aufweisen.

Im Ausführungsbeispiel sind alle Buchsen 22, 23, 29 gleich dargestellt. Zur besseren Unterscheidung können sie sich jedoch auch voneinander abheben, beispielsweise kann die Versorgungs-Eingangsbuchse 22 am Gehäuseteil 13 eine andere Gestalt aufweisen, vor allem dann, wenn sie ausschließlich zur Stromversorgung dient. Andererseits kann diese Eingangsbuchse 22 auch dieselbe Funktion wie die Ausgangsbuchse 23 aufweisen, das heißt, auch an sie können zusätzliche Ventilstationen angeschlossen werden. Die Versorgungsspannung muß dann dem Gehäuseteil 13 auf andere Weise zugeführt werden, beispielsweise über das Buskabel 16.

Die Gehäuseteile 13, 28 sind im Ausführungsbeispiel einteilig dargestellt. In einer Abwandlung der Erfindung können sie auch zweiteilig in Gestalt von zwei übereinanderliegenden Platten ausgebildet sein, wobei die an den Plattenventilen 11 anliegende Teilplatte Steckverbindungen oder Anschlußkontakte für die verschiedenen elektrischen Antriebe der Plattenventile 11 besitzt sowie entsprechende Leiterbahnen oder Verbindungsleitungen, die zu einer Steckkontaktanordnung zur Verbindung mit der äußeren zweiten Teilplatte führen. Die zweite äußere Teilplatte enthält dann die beschriebenen elektronischen Komponenten und Buchsen. Beim Aufstecken der ein- oder zweiteiligen Gehäuseteile 13, 28 auf die Ventilanordnung werden automatisch die elektrischen Verbindungen hergestellt.

Die plattenartigen Gehäuseteile 13, 28 können noch Kontrolleuchten zur Kontrolle des Betriebszustands der einzelnen Plattenventile 11 aufweisen.

## Patentansprüche

1. Ventilanordnung mit mindestens einer aus mehreren elektrisch betätigbaren Ventilen bestehenden Ventileinheit, die eine elektronische Steuereinrichtung besitzt, die über Steuerleitungen mit den elektrischen Antrieben der Ventile verbunden ist, **dadurch gekennzeichnet, daß** ein die elektronische Steuereinrichtung enthaltendes Gehäuse oder Gehäuseteil (13) mit einem in das Gehäuse lösbar einsteckbaren Programmierteil (31, 32) für die elektronische Steuereinrichtung versehen ist.

2. Ventilanordnung nach Anspruch 1, **dadurch gekennzeichnet, daß** das Programmierteil (32) mit Einstellschaltern (33) versehen ist.

3. Ventilanordnung nach Anspruch 1 oder 2, **dadurch gekennzeichnet, daß** das Programmierteil (31) mit einem durch einen Rechner oder eine Programmiereinrichtung programmierbaren Speicher, insbesondere EPROM, EEPROM, batteriegepufferter Arbeitsspeicher oder dgl., versehen ist.

4. Ventilanordnung nach einem der Ansprüche 1 bis 3, **dadurch gekennzeichnet, daß** das Programmierteil (31, 32) mit einem elektrischen Verbindungsstecker (34) versehen ist, der beim Einstecken des Programmierteils (31, 32) in die Ventileinheit (10) die elektrischen Verbindungen herstellt.

5. Ventilanordnung nach einem der vorhergehenden Ansprüche, **dadurch gekennzeichnet, daß** die Ventile (11) der Ventileinheit (10) durch ein plattenartiges Gehäuseteil (13) überdeckt sind, das die elektrische Steuereinrichtung sowie elektrische Anschlüsse (22, 23) aufweist.

6. Ventilanordnung nach einem der vorhergehenden Ansprüche, **dadurch gekennzeichnet, daß** die elektronische Steuereinrichtung als von einer Zentralstation über einen Bus gesteuerte Busstation (15) ausgebildet ist.

7. Ventilanordnung nach einem der vorhergehenden Ansprüche, **dadurch gekennzeichnet, daß** die Busstation (15) zur selbständigen Bearbeitung von Steuerungsprogrammen ausgebildet ist.

8. Ventilstation nach Anspruch 6 oder 7, **dadurch gekennzeichnet, daß** die Busstation (15) wenigstens einen seriellen (19) Anschluß aufweist, der über ein Verbindungskabel (30) mit einem Seriell/Parallel-Wandler (26) wenigstens einer weiteren Ventileinheit (24, 25) und/oder wenigstens eines Eingangsmoduls zur Erfassung von Sensorsignalen verbindbar ist, wobei der Seriell/Parallel-Wandler (26) über Steuerleitungen (27) mit den elektrischen Antrieben der Ventile (11) dieser wenigstens einen weiteren Ventileinheit (24, 25) zur Steuerung der elektrischen Antriebe dieser Ventile durch die Busstation (15) und/oder über Sensorleitungen mit den Sensoren verbunden ist.

9. Ventilanordnung nach Anspruch 8, **dadurch gekennzeichnet, daß** die mit der Busstation (15) versehene zentrale Ventileinheit (10) einen Steckverbindungsanschluß (18) für den Bus besitzt, der elektrisch oder als Lichtleiteranschluß ausgeführt sein kann.

10. Ventilanordnung nach Anspruch 8 oder 9, **dadurch gekennzeichnet, daß** der wenigstens eine serielle Anschluß (23) der zentralen Ventileinheit (10) sowie wenigstens ein serieller Anschluß (29) der wenigstens einen weiteren Ventileinheit (24, 25) oder wenigstens eines Eingangsmoduls als Steckanschluß für das Verbindungskabel (30) ausgebildet sind.

11. Ventilanordnung nach Anspruch 10, **dadurch gekennzeichnet, daß** jede Ventileinheit (10, 24, 25) und jedes Eingangsmodul zwei als Steckanschlüsse ausgebildete Anschlüsse (22, 23, 29) besitzt.

12. Ventilanordnung nach Anspruch 10 oder 11, **dadurch gekennzeichnet, daß** die als Steckanschlüsse ausgebildeten Anschlüsse (22, 23, 29) und das wenigstens eine Versorgungskabel (30) auch zur Stromversorgung vorgesehen sind.

13. Ventilanordnung nach einem der Ansprüche 8 bis 12, **dadurch gekennzeichnet, daß** die Ventile (11) der wenigstens einen weiteren Ventileinheit (24, 25) durch ein plattenartiges Gehäuseteil (28) überdeckt sind, das den Seriell/Parallel-Wandler (26) sowie die elektrischen Anschlüsse (29) aufweist.

14. Ventilanordnung nach Anspruch 5 oder 13, **dadurch gekennzeichnet, daß** das plattenartige Gehäuseteil (13, 28) elektrische Steckanschlüsse besitzt, die beim Aufstecken des plattenartigen Gehäuseteils (13, 28) auf die aneinandergereihten Ventile (11) die elektrischen Verbindungen zu den einzelnen Antrieben dieser Ventile (11) herstellen.

15. Ventilanordnung nach Anspruch 5 oder 14, **dadurch gekennzeichnet, daß** das plattenartige Gehäuseteil (13) der zentralen Ventilstation (10) auch ein Stromversorgungsteil enthält.

16. Ventilanordnung nach einem der vorhergehenden Ansprüche, **dadurch gekennzeichnet, daß** die Ventile (11) als Plattenventile ausgebildet sind.

17. Ventilanordnung nach einem der vorhergehenden Ansprüche, **dadurch gekennzeichnet, daß** einer der Anschlüsse (22) des Gehäuseteils (13) der zentralen Ventilstation (10) als Stromversorgungsbuchse ausgebildet ist.

## Claims

1. Valve assembly with one or more valve units comprising several electrically actuable valves and with an electronic control unit connected via control lines to the electrical drives of the valves, **characterised in that** a casing or casing part (13) containing the electronic control unit is provided with a programming element (31, 32) for the electronic control unit, which may be releasably plugged into the casing.

2. Valve assembly according to claim 1, **characterised in that** the programming element (32) is provided with setting switches (33).

3. Valve assembly according to claim 1 or 2, **characterised in that** the programming element (31) is provided with a memory, in particular EPROM, EEPROM, battery-buffered working memory or the like, programmable by a computer or a programming device.

4. Valve assembly according to any of claims 1 to 3, **characterised in that** the programming element (31, 32) is provided with an electrical connector plug (34) which makes the electrical connections when the programming element (31, 32) is plugged into the valve unit (10).

5. Valve assembly according to any of the preceding claims, **characterised in that** the valves (11) of the valve unit (10) are covered by a plate-like casing part (13) which contains the electrical control unit together with electrical connections (22, 23).

6. Valve assembly according to any of the preceding claims, **characterised in that** the electronic control unit is in the form of a bus station (15) controlled from a central station via a bus.

7. Valve assembly according to any of the preceding claims, **characterised in that** the bus station (15) is designed for independent processing of control programs.

8. Valve station according to claim 6 or 7, **characterised in that** the bus station (15) has one or more series (19) connections which may be connected via a connection cable (30) to a series-parallel converter (26) of one or more further valve units (24, 25) and/or one or more input modules for acquiring sensor signals, wherein the series-parallel converter (26) is connected via control lines (27) to the electrical drives of the valves (11) of this or these further valve units (24, 25) in order to control the electrical drives of these valves through the bus station (15) and/or via sensor lines to the sensors.

9. Valve assembly according to claim 8, **characterised in that** the central valve unit (10) provided with the bus station (15) has a plug-in connection (18) for the bus, which may be in the form of an electrical or a fibre optic connection.

10. Valve assembly according to claim 8 or 9, **characterised in that** the series connection or connections (23) of the central valve unit (10) together with at least one series connection (29) of the further valve unit or units (24, 25) or input module or modules is or are in the form of a plug-in connection for the connection cable (30).

11. Valve assembly according to claim 10, **characterised in that** each valve unit (10, 24, 25) and each input module has two connections (22, 23, 29) in the form of plug-in connections.

12. Valve assembly according to claim 10 or 11, **characterised in that** the two connections (22, 23, 29) in the form of plug-in connections and the connection cable or cables (30) are also provided for power supply.

13. Valve assembly according to any of claims 8 to 12, **characterised in that** the valves (11) of the further valve unit or units (24, 25) are covered by a plate-like casing part (28) which has the series-parallel converter (26) together with the electrical connections (29).

14. Valve assembly according to claim 5 or 13, **characterised in that** the plate-like casing part (13, 28) has electrical plug-in connections which, when the plate-like casing part (13, 28) is pushed on to the lined-up valves (11), make the electrical connections to the individual drives of these valves (11).

15. Valve assembly according to claim 5 or 14, **characterised in that** the plate-like casing part (13) of the central valve station (10) also contains a power supply component.

16. Valve assembly according to any of the preceding claims, **characterised in that** the valves (11) are in the form of plate valves.

17. Valve assembly according to any of the preceding claims, **characterised in that** one of the connections (22) of the casing part (13) of the central valve station (10) is in the form of a power supply socket.

## Revendications

1. Ensemble de soupapes avec au moins une unité de soupapes constituée de plusieurs soupapes à actionnement électrique, qui comporte un dispositif électronique de commande relié par des lignes électriques aux entraînements électriques des soupapes, **caractérisé en ce qu'**un boîtier ou élément formant boîtier (13), contenant le dispositif électronique de commande, est doté d'un élément de programmation (31, 32) pouvant être enfiché de manière séparable dans le boîtier, pour le dispositif électronique de commande.

2. Ensemble de soupapes selon la revendication 1, **caractérisé en ce que** l'élément de programmation (32) est pourvu de commutateurs de réglage (33).

3. Ensemble de soupapes selon la revendication 1 ou 2, **caractérisé en ce que** l'élément de programmation (31) comporte une mémoire pouvant être programmée par un ordinateur ou un dispositif de programmation, en particulier une EPROM, EEPROM, mémoire de travail à batterie tampon ou similaire.

4. Ensemble de soupapes selon l'une des revendications 1 à 3, **caractérisé en ce que** l'élément de programmation (31, 32) comporte un connecteur électrique (34) qui réalise les liaisons électriques lorsque l'on enfiche l'élément de programmation (31, 32) dans l'unité de soupapes (10).

5. Ensemble de soupapes selon l'une des revendications précédentes, **caractérisé en ce que** les soupapes (11) de l'unité de soupapes (10) sont recouvertes par un élément formant boîtier (13) de type plaque, qui comporte le dispositif électrique de commande ainsi que les connexions électriques (22, 23).

6. Ensemble de soupapes selon l'une des revendications précédentes, **caractérisé en ce que** le dispositif électronique de commande est réalisé comme un poste de bus (15) commandé par un poste central, par l'intermédiaire d'un bus.

7. Ensemble de soupapes selon l'une des revendications précédentes, **caractérisé en ce que** le poste de bus (15) est conçu pour le traitement autonome de programmes de commande.

8. Poste de soupapes selon la revendication 6 ou 7, **caractérisé en ce que** le poste de bus (15) comporte au moins un branchement série (19) qui peut être relié par un câble de liaison (30), à un convertisseur série/parallèle (26) d'au moins une autre unité de soupapes (24, 25) et/ou d'au moins un module d'entrée pour la détection de signaux des capteurs, le convertisseur série/parallèle (26) étant relié aux capteurs par des lignes de commande (27) avec les entraînements électriques des soupapes (11) de cette au moins une autre unité de soupapes (24, 25), pour la commande des entraînements électriques de ces soupapes par le poste de bus (15) et/ou par des lignes des capteurs.

9. Ensemble de soupapes selon la revendication 8, **caractérisé en ce que** l'unité de soupapes centrale (10), pourvue du poste de bus (15), comporte un branchement de liaison par enfichage (18) pour le bus qui peut être réalisé de manière électrique ou comme branchement de guide optique.

10. Ensemble de soupapes selon la revendication 8 ou 9, **caractérisé en ce que** le au moins un branchement série (23) de l'unité de soupapes centrale (10) ainsi qu'au moins un branchement série (29) de la au moins une autre unité de soupapes (24, 25) ou du au moins un module d'entrée sont réalisés sous la forme d'un branchement à enfichage pour le câble de liaison (30).

11. Ensemble de soupapes selon la revendication 10, **caractérisé en ce que** chaque unité de soupapes (10, 24, 25) et chaque module d'entrée possède deux branchements (22, 23, 29) réalisés comme branchements à enfichage.

12. Ensemble de soupapes selon la revendication 10 ou 11, **caractérisé en ce que** les branchements (22, 23, 29), réalisés comme branchements à enfichage, et le au moins un câble de liaison (30) sont prévus aussi pour l'alimentation en courant.

13. Ensemble de soupapes selon l'une des revendications 8 à 12, **caractérisé en ce que** les soupapes (11) de la au moins une autre unité de soupapes (24, 25) sont recouvertes par un élément formant boîtier (28) de type plaque qui comporte le convertisseur série/parallèle (26) ainsi que les branchements électriques (29).

14. Ensemble de soupapes selon la revendication 5 ou 13, **caractérisé en ce que** l'élément formant boîtier (13, 28) de type plaque possède des branchements électriques à enfichage qui lorsque l'on enfiche l'élément formant boîtier (13, 28) de type plaque sur les soupapes (11) juxtaposées, les liaisons électriques avec les différents entraînements de ces soupapes (11) sont réalisées.

15. Ensemble de soupapes selon la revendication 5 ou 14, **caractérisé en ce que** l'élément formant boîtier (13) de type plaque du poste de soupape central (10) contient aussi une partie d'alimentation en courant.

16. Ensemble de soupapes selon l'une des revendications précédentes, **caractérisé en ce que** les soupapes (11) sont réalisées sous la forme de soupapes à plaque.

17. Ensemble de soupapes selon l'une des revendications précédentes, **caractérisé en ce que** l'un des branchements (22) de l'élément formant boîtier (13) du poste de soupapes central (10) est réalisé comme douille d'alimentation en courant.
